# EUROPÄISCHE PATENTSCHRIFT

(11) **EP 0 600 103 B1**
(45) Veröffentlichungstag und Bekanntmachung des Hinweises auf die Patenterteilung: **05.10.1994**
(21) Anmeldenummer: 92118492.5
(22) Anmeldetag: 29.10.1992
(51) Int. Cl.: E05D 15/52

(54) **Wahlweise links oder rechts anschlagbares Schwenklager für Ausstellvorrichtungen**
Pivot positionable on the right or on the left for checking devices
Pivot positionnable à droite ou à gauche pour dispositifs déflecteurs

(43) Veröffentlichungstag der Anmeldung: 08.06.1994
(73) Patentinhaber: W. HAUTAU GMBH, D-31689 Helpsen (DE)
(72) Erfinder: Lahmann, Ernst, W-3061 Meerbeck (DE)
(74) Vertreter: Fricke, Joachim, Dr.

(56) Entgegenhaltungen:
- EP-A- 0 277 286
- DE-A- 4 040 233

## Beschreibung

Die Erfindung betrifft ein wahlweise links oder rechts anschlagbares Schwenklager für Ausstellvorrichtungen an Dreh/Kipp-Flügeln von Fenstern, Türen oder dergleichen.

Derartige Lager gibt es in verschiedenen Ausführungsformen (vgl. die DE-A 30 24 746 und DE-A 40 40 233 sowie EP 421 904 B1); im Oberbegriff des Anspruchs 1 sind beispielsweise die Merkmale des in DE-A 40 40 233 offenbarten Lagers (vgl. dort die Fig. 4) enthalten.

Das dortige Schwenklager soll mit einem Arm der Ausstellvorrichtung leicht lösbar (ohne Werkzeuge oder Schraubverbindungen) und wahlweise für Linksanschlag oder Rechtsanschlag auch in umgewendeter Stellung verbindbar sein. Die Verbindung soll aus möglichst wenigen Teilen bestehen und soll stabil (dauerhaft) genug sein, um die bei Betätigung der Ausstellvorrichtung oder des Flügels auftretenden Kräfte ohne die Gefahr eines Lösens der Verbindung aufzunehmen. Das Schwenklager besteht dabei aus einem das Lagerauge für die lotrechte Schwenkachse aufweisenden Lagerteil und einem abgewinkelten Stegabschnitt, mit dem eine Kupplungsplatte verbunden ist. Sie weist einen profilierten Kupplungsvorsprung auf (pilzförmiges Rückhalteelement), der mit einer entsprechend profilierten Kupplungsöffnung (bestehend aus: Einführbereich, Mittelteil, Federungsschlitz) in einem Schenkel eines winkelförmigen Verbindungsstückes zusammenwirkt, dessen anderer Schenkel mit dem Ende des Ausstellarmes fest oder verstellbar verbunden ist. Zum Haltern des Winkelverbindungsstücks wird über den Federungsschlitz eine Kraft auf das pilzförmige Rückhalteelement ausgeübt.

Die Herstellung und Ausbildung der erwähnten Teile ist relativ aufwendig und es ist nicht hinreichend sichergestellt, daß die beim Betätigen der Ausstellvorrichtung oder Kippen des Flügels auftretenden Kräfte zuverlässig von der Verbindung (insbesondere dem Federungsschlitz) aufgenommen werden können.

Es ist Aufgabe der Erfindung ein Schwenklager der eingangs näher bezeichneten Art so auszubilden, daß bei wesentlich einfacherer Gestaltung und damit geringerem Aufwand auch ohne zusätzliche Sicherungselemente eine allen auftretenden Kräften zuverlässig widerstehende Verbindung möglich wird, wobei das Schwenklager möglichst vielseitig anwendbar sein soll.

Diese Aufgabe wird durch die Lehre des Anspruchs 1 gelöst.

Aufgrund dieser Ausbildung kann der freie Schenkel des Kupplungswinkels mit der Kupplungsplatte nur durch einen Einfädelvorgang und eine Schwenkbewegung in einer Ebene in Eingriff gebracht werden, in welcher Ebene bei der normalen Betätigung der Ausstellvorrichtung oder bei der normalen Bewegung des Flügels keinerlei Kräfte auftreten. Dadurch ist jede Gefahr gebannt, daß von der normalen Bedienung des Flügels herrührende Kräfte zu einer Lockerung der Verbindung führen können. Die ineinandergreifenden Elemente am Kupplungswinkel und an der Kupplungsplatte sind aus diesen Teilen selbst durch Biegen, Kröpfen, Ausstanzen oder dergleichen hergestellt, so daß es zusätzlicher Elemente und deren Befestigung nicht bedarf. Die Bearbeitung läßt sich daher mit üblichen Bearbeitungsvorgängen preiswert und einfach gestalten. Das Gleiche gilt für die Montage, da die Teile nur unter Beachtung des Einfädel- und Schwenkvorganges in gegenseitigen Eingriff gebracht zu werden brauchen. Eine zusätzliche Sicherung in der Eingriffsstellung ist nicht erforderlich, da in der Ebene, in der sich die Eingriffsbewegung vollzieht, keinerlei Kräfte bei normaler Betätigung auftreten.

Während die Erfindung ihre vorteilhaften Wirkungen auch ohne zusätzlichen Sicherung in der Eingriffsstellung ermöglicht, zeigt die EP 277 286 B1 **die Zuhilfenahme** eines Schraubgliedes (dort mit 27, 28, 29 bezeichnet) zur Verlagerung und Veränderung eines Scharnierarmes (dort mit 13 bezeichnet), der Bestandteil eines dreiteiligen Scharnierbeschlages (Schwenklagers) ist. Das erste Teil davon ist vergleichbar mit dem erfindungsgemäßen Lagerteil; nicht vergleichbar sind allerdings die beiden anderen Teile des erwähnten Scharnierbeschlages (Scharnierarm und Zwischenstück, das zwei rechtwinklige Schenkel aufweist) . Das Zwischenstück ist drehbar, allerdings **untrennbar** an dem Lagerteil angeordnet. Das Zwischenstück 14, das zwei rechtwinklig zueinander ausgerichtete Arme aufweist, hat an seinem freien Arm eine Zunge, die mit einem Scharnierarm zusammenwirkt. Im Scharnierarm ist für die Zunge eine Aussparung vorgesehen. Die Zunge und der Scharnierarm weisen beide Kröpfungen auf und auf dem Scharnierarm ist das erwähnte Schraubglied angeordnet, das mit einer Aussparung hinter dem zungenförmigen Vorsprung des Schenkels zusammenwirkt. Gemäß diesem Stand der Technik ist es also nicht möglich, eine Verbindung zu schaffen, die ohne zusätzliche Sicherung in der Eingriffsstellung auskommt. So aber die Erfindung.

Ein Schwenklager nach der DE-A 30 24 746 hat - ebenfalls anders als die Erfindung - eine **bajonettartige Verbindung**, welche ein Einstecken der Bajonettabschnitte und dann eine relative Drehung durch die Achse der ineinandergreifenden Teile erfordert. Zur Sicherung dienen in Vertiefungen eingreifende Rastvorsprünge.

Die Erfindung erst ermöglicht ein Zusammenstecken von Kupplungswinkel und Kupplungsplatte so, daß sich die Eingriffsbewegung in einer Ebene vollzieht, in der - im Normalfall der Flügelbewegung - keinerlei Kräfte auftreten. Durch die gegeneinander versetzte Anlage der Abschnitte des Schenkels des Kupplungswinkels auf entgegengesetzten Seiten der Kupplungsplatte können die über die Ausstellvorrichtung auf das Schwenklager einwirkenden Lasten und Kippmomente zuverlässig aufgenommen werden. Die durch die Montage bestimmte parallele Lage zwischen der Kupplungsplatte und dem Schenkel des Kupplungswinkels lassen sich allein schon durch die Querschnittsabmessungen und die Querschnittsform und die enge Anpassung dieser Größen bei der Ausbildung des Kröpfsteges bzw. der diesen aufnehmenden Öffnung in der Kupplungsplatte unter sicherer Aufnahme aller Kräfte zuverlässig aufrechterhalten.

Ohne die einfache Herstellung und Montage zu beeinträchtigen, kann die Sicherheit der Verbindung noch wesentlich durch die weiteren Maßnahmen gemäß den Unteransprüchen gesteigert werden. Dabei können die Maßnahmen nach Anspruch 3 und die Maßnahmen nach Anspruch 6 alternativ oder gleichzeitig verwirklicht sein, ohne daß dadurch das Schwenklager und seine Herstellung nennenswert verkompliziert und verteuert werden.

Durch die symmetrische Ausbildung des Schwenklagers läßt sich dieses universell für unterschiedliche Anwendungen und unterschiedliche Einbaulagen einsetzen.

Die Erfindung wird nachfolgend anhand schematischer Zeichnungen an einem Ausführungsbeispiel näher erläutert.

Es zeigen:
- **Figur 1**: in perspektivischer und auseinandergezogener Stellung die wesentlichen Teile des Schwenklagers gemäß der Erfindung
- **Figur 2**: die Teile nach Figur 1 in montierter Stellung und in perspektivischer Darstellung und
- **Figur 3**: das Schwenklager nach Figur 2 in Seitenansicht, teilweise geschnitten.

Die Ausstellvorrichtung 1 ist in **Figur 1** nur durch das angeschlossene Ende eines Ausstellarmes 2 gezeigt. Dieser ist in einem taschenförmigen Schenkel 15 eines Kupplungswinkels 3 unverdrehbar und unverschieblich aufgenommen und fest oder verstellbar bei 17 befestigt. Der andere Schenkel 18 des Kupplungswinkels 3 weist einen ersten Schenkelabschnitt 19 von etwa der Breite des Schenkels 16 auf. An diesen schließt sich ein deutlich schmälerer zungenförmiger Schenkelabschnitt 20 an. Dieser Schenkelabschnitt 20 schließt an den Schenkelabschnitt 19 zunächst über einen Kröpfsteg 21 von geringer Kröpfungshöhe an. Der Kröpfsteg 21 läuft im wesentlichen rechtwinklig zu dem Schenkelabschnitt 19. Durch den Kröpfabschnitt 21 ist also mit dem Schenkelabschnitt 19 ein flacher Schenkelabschnitt 20 verbunden, der parallel zu dem anderen Schenkelabschnitt 19 und in einem vorbestimmten Abstand zu diesem verläuft. In der dargestellten, bevorzugten Ausführungsform ist das freie Ende des Schenkelabschnittes 20 zur Seite des Kröpfsteges 21 hin bei 22 winkelförmig abgebogen. Diese Abbiegung 22 ist jedoch nicht unbedingt erforderlich.

Der Lagerteil 4 weist in üblicher Weise ein Lagerauge 5 zur Bildung der lotrechten Schwenkachse 6 auf. Das Lagerauge ist über einen abgewinkelten Steg 7 mit einer Kupplungsplatte 8 verbunden. Die Kupplungsplatte ist bezüglich ihrer Mittelebene 13 spiegelbildlich ausgebildet. Sie weist in gleichen Abständen von der Ebene 13 zwei profilierte Fenster oder Öffnungen 9, 10 auf, die an den Querschnitt des zungenförmigen Schenkelabschnittes 18 des Kupplungswinkels 3 der Form nach und der Abmessungen nach relativ eng angepaßt sind.

Um den Kupplungswinkel 3 mit der Kupplungsplatte 8 in Eingriff zu bringen, muß der Kupplungswinkel 3 gegenüber der Kupplungsplatte 8 in einer Ebene - die der senkrechten Längsmittelebene der Teile 1, 3 entspricht (senkrecht zur Mittelebene 13) - so geschwenkt werden, daß das freie, gegebenenfalls abgewinkelte Ende 22 des Schenkelabschnittes 19, 20 (des Schenkels 18 des Winkels 3) von der in **Figur 1** sichtbaren Seite der Kupplungsplatte 8 aus in ein(e) Ausnehmung oder Fenster 9 eingesteckt werden kann. Der zungenförmige Schenkelabschnitt 20 wird dabei so eingefädelt und die Ausstellvorrichtung 1 mit dem Kupplungswinkel 3 so zurückgeschwenkt, daß der Kupplungswinkel gegenüber der Kupplungsplatte 8 in die Stellung nach **Figur 3** gelangt. Die angepaßten Querschnitte und Maße des zungenförmigen Schenkelabschnittes 20 und der Öffnungen 9, 10 verhindert ein Drehen um die Öffnungsmitte, auch dann, wenn die Abwinkelung 22 fehlt. Ist die Abwinkelung 22 vorhanden, so ist sie so angeordnet, daß sie in der Stellung nach Figur 3 in eine zweite Öffnung 10 eingreift, wie **Figur 3** zeigt. Dadurch ergibt sich eine sehr zuverlässige und jede Relativbewegung verhindernde Eingriffsstellung. Anstelle des Hakens 22 - oder zusätzlich dazu - kann die Kupplungsplatte 8, wie gezeigt, an ihren Enden gleiche Randausnehmungen 11, 12 aufweisen, während der Kupplungswinkel 3 in seiner Winkelecke eine Eindrückung oder Ausklinkung 25 aufweist, die auf der Innenseite des Winkels einen in die Ausnehmung 11 oder 12 eingreifenden Vorsprung bildet.

Es ist ersichtlich, daß in der senkrechten Längsmittelebene der Teile 1 und 3 keinerlei Bewegungen oder Kräfte bei der normalen Betätigung der Ausstellvorrichtung 1 oder bei der normalen Bewegung des Flügels auftreten. Alle anderen im Winkel zu dieser Ebene verlaufenden Kräfte werden durch die Verbindung zuverlässig aufgenommen. Es ist ferner ersichtlich, daß die Teile 3, 8 in der einen oder der anderen verdrehten Stellung (Ausklinkung 25 eingreifend in Ausnehmung 11 oder eingreifend in Ausnehmung 12) in gegenseitigen Eingriff gebracht werden können, so daß sie sich wahlweise für Linksanschlag oder Rechtsanschlag eignen.

## Patentansprüche

1. Wahlweise links oder rechts anschlagbares Schwenklager für Ausstellvorrichtungen (1,2) an Dreh/Kipp-Flügeln von Fenstern, Türen oder dergleichen, bei denen ein Ausstellarm (2) oder -schere mit einem - am Blendrahmen befestigbaren, die Drehachse (6) bestimmenden - festen Lagerteil über ein - gegenüber diesem um die Drehachse (6) drehbaren - Lagerteil (4;5,7,8) verbunden ist, bei dem
(a) der Lagerteil (4;5,7,8) aus dem Lagerauge (5) und einer mit diesem über einen abgekröpften Steg (7) starr verbundenen Kupplungsplatte (8) besteht;
(b) die Kupplungsplatte (8) lösbar und umsteckbar mit dem einen Schenkel (18) eines Kupplungwinkels (3) verbindbar ist, dessen anderer Schenkel (15) mit dem Ausstellarm (2) der Ausstellvorrichtung (1) starr verbunden ist;
(c) der drehbare Lagerteil (4;5,7,8) um eine senkrecht zur Drehachse (6) liegende Mittelebene (13) spiegelsymmetrisch ausgebildet ist;
dadurch gekennzeichnet, daß
(d) der freie Schenkel (18) des Kupplungswinkels (3) zwei durch einen Kröpfsteg (21) miteinander verbundene Schenkelabschnitte (19, 20) aufweist, die parallel zueinander verlaufen und in der Montagestellung (3, 8) auf entgegengesetzten Flächen der Kupplungsplatte (8) anliegen, wobei der Kröpfsteg (21) eine Durchbrechung (9, 10) der Kupplungsplatte (8) durchgreift.

2. Schwenklager nach Anspruch 1,
**dadurch gekennzeichnet,**
daß die Durchbrechung (9, 10) der Kupplungsplatte (8) und der Kröpfsteg (21) mit geringem Spiel unverdrehbar ineinandergreifen, insbesondere jeweils aneinander angepaßte unrunde Querschnitte aufweisen.

3. Schwenklager nach Anspruch 1 oder 2,
**dadurch gekennzeichnet,**
daß das freie Ende des einen Schenkelabschnittes (20) des einen Schenkels (18) hakenförmig abgebogen (22) ist und in der Montagestellung in eine zweite Durchbrechung (10) der Kupplungsplatte (8) eingreift.

4. Schwenklager nach den Ansprüchen 1 und 3,
**dadurch gekennzeichnet,**
daß die beiden Durchbrechungen (9, 10) in gleichen Abständen auf entgegengesetzten Seiten der Mittelebene (13) angeordnet sind und gleiche rechteckige Querschnitte aufweisen.

5. Schwenklager nach einem der voranstehenden Ansprüche,
**dadurch gekennzeichnet,**
daß der Kröpfsteg (21), der (daran) anschließende (eine) Schenkelabschnitt (20) und gegebenenfalls der an diesem ausgebildete Haken (22) an einem zungenförmigen Bereich von gegenüber dem anderen Schenkelabschnitt (19) geringerer Breite ausgebildet sind.

6. Schwenklager nach Anspruch 1 oder einem der Ansprüche 2 bis 5,
**dadurch gekennzeichnet,**
daß die Kupplungsplatte (8) an ihren Enden je eine profilierte Randausnehmung (11, 12) zur Aufnahme eines im Bereich der Ecke des Kupplungswinkels (3) vorspringenden Eingriffselementes (25), wie Eindrückung oder Ausklinkung, aufweist.

## Claims

1. A swivel bearing, optionally positionable on the left or right, for the mounting devices (1, 2) on rotary or tilting panes or panels of windows, doors or the like, wherein a mounting arm (2) or scissors is connected to a fixed bearing part which is secured to the window or door frame and determines the axis of rotation (6) via a bearing part (4; 5, 7, 8) which is rotatable relatively to the fixed part around the axis of rotation (6), and wherein :
(a) the bearing part (4; 5, 7, 8) comprises a lug (5) and a coupling plate (8) rigidly connected thereto via a web (7) bent at right angles;
(b the coupling plate (8) is releasably and reversibly connected to one arm (18) of a coupling angle member (3), the other arm (15) of which is rigidly connected to the arm (2) of the extension device (1); and
(c) the rotatable bearing part (4; 5, 7, 8) is disposed with mirror symmetry around a central plane (13) at right angles to the axis (6) of rotation,
characterised in that :
(d) the projecting arm (18) of the coupling angle member (3) has two portions (19, 20) which are interconnected by a web (21) bent at right angles and which extend parallel to one another and, in the assembled position (3, 8), abut opposite surfaces of the coupling plate (8), the bent web (21) extending through an aperture (9, 10) in the coupling plate (8)to grip the latter.

2. A swivel bearing according to claim 1,
characterised in that the aperture (9, 10) in the coupling plate (8) and the bent web (21) interlock or grip one another non-rotatably and with slight clearance, and more especially have matching non-round cross-sections.

3. A swivel bearing according to claim 1 or 2,
characterised in that the projecting end of one portion (20) of one arm (18) is hooked (22) and, in the assembled position, engages in a second aperture (10) in the coupling plate (8).

4. A swivel bearing according to claims 1 and 3,
characterised in that the two apertures (9, 10) are disposed at equal distances on opposite sides of the central plane (13) and have similar rectangular cross- sections.

5. A swivel bearing according to any one of the preceding claims,
characterised in that the bent web (21), the adjacent arm portion (20), and the hook (22), if any, formed thereon are formed on a tongue-like region which is narrower than the other portion (19) of the arm.

6. A swivel bearing according to claim 1 or any one of claims 2 to 5,
characterised in that each end of the coupling plate (8) is provided with a profiled edge recess (11, 12) for receiving an engagement element (25), as for pushing in or releasing a catch, which element projects from the angle region in the coupling member (3).

## Revendications

1. Palier orientable pouvant être monté au choix à gauche ou à droite, pour dispositifs de projection (1, 2) sur vantaux tournants ou basculants de fenêtres, portes, etc., dans lesquels un bras de projection (2), ou une lyre, est relié à un élément fixe de palier pouvant être monté sur la traverse dormante et déterminant l'axe de rotation (6), par un élément de palier (4; 5, 7, 8) qui, par rapport à l'élément fixe, peut tourner autour de l'axe de rotation (6),
(a) l'élément de palier (4; 5, 7, 8) étant composé de l'oeil de palier (5) et d'une plaque d'accouplement (8) reliée à celui-ci de façon rigide par une entretoise coudée (7);
(b) la plaque d'accouplement (8) pouvant être reliée de façon amovible et réversible à un montant (18) d'une équerre d'accouplement (3), l'autre montant (15) étant relié de façon rigide au bras de projection (2) du dispositif de projection (1):
(c) l'élément de palier orientable (4; 5, 7, 8) étant conçu symétrique par rapport à un plan médian (13) perpendiculaire à l'axe de rotation (6);
caractérisé en ce que
(d) le montant libre (18) de l'équerre d'accouplement (3) présente deux parties de montant (19, 20) reliées entre elles par un coude (21), qui sont parallèles l'une par rapport à l'autre et se mettent, en position de montage (3, 8), contre les surfaces opposées de la plaque d'accouplement (8), le coude (21) pénétrant dans une ouverture (9, 10) de la plaque d'accouplement (8).

2. Palier orientable selon la revendication 1,
caractérisé en ce que
l'ouverture (9, 10) de la plaque d'accouplement (8) et le coude (21) s'engrènent sans torsion l'un dans l'autre avec une jeu faible, présentant notamment des sections respectives en faux-rond concordantes.

3. Palier orientable selon l'une quelconque des revendications
1 ou 2, caractérisé en ce que
l'extrémité libre de la partie de montant (20) de l'un des montants (18) est recourbée (22) en forme de crochet et s'engrène en position de montage dans une deuxième ouverture (10) de la plaque d'accouplement (8).

4. Palier orientable selon les revendications 1 et 3,
caractérisé en ce que
les deux ouvertures (9, 10) sont disposées à distance égale sur les côtés opposés du plan médian (13) et présentent des sections rectangulaires identiques.

5. Palier orientable selon l'une des revendications précédentes,
caractérisé en ce que
le coude (21), la partie de montant (20) adjacente (à celui-ci) et, le cas échéant, le crochet (22) sur celle-ci se présentent dans une zone en forme de languette dont la largeur est inférieure par rapport à l'autre partie de montant (19).

6. Palier orientable selon la revendication 1 ou selon l'une des revendications 2 à 5,
caractérisé en ce que
la plaque d'accouplement (8) présente sur ses extrémités respectivement une ouverture profilée marginale (11, 12) destinée à recevoir un élément d'engrènement (25) saillant au niveau de l'angle de l'équerre (3), comme par exemple un enfoncement ou une encoche.
